# EUROPÄISCHE PATENTSCHRIFT

(11) **EP 1 420 166 B1**
(45) Veröffentlichungstag und Bekanntmachung des Hinweises auf die Patenterteilung: **07.09.2005**
(21) Anmeldenummer: 03405738.0
(22) Anmeldetag: 14.10.2003
(51) Int. Cl.: F04D 29/08, F04D 1/06

(54) **Hochdruck-Kreiselpumpe in einem Topfgehäuse mit einem Druckdeckel**
High pressure centrifugal pump housing with pressure cover
Boîtier dotée d'un covercle pour une pompe centrifuge à haute pression

(30) Priorität: 12.11.2002 EP 02405971
(43) Veröffentlichungstag der Anmeldung: 19.05.2004
(73) Patentinhaber: SULZER PUMPEN AG, 8401 Winterthur (CH)
(72) Erfinder: Lienau, Wolfram, 8522 Häuslenen (CH); Meuter, Paul, 8472 Seuzach (CH)
(74) Vertreter: Sulzer Management AG

(56) Entgegenhaltungen:
- EP-A- 0 248 104
- US-A- 2 281 631
- US-A- 3 118 386

## Beschreibung

Die Erfindung betrifft eine Hochdruck-Kreiselpumpe in einem Topfgehäuse mit einem Druckdeckel sowie eine Verwendung dieser Pumpe.

Die Topfgehäusepumpe ist meistens eine mehrstufige Kreiselpumpe bei der die Laufräder "In Line" (d. h. in Serie) oder "Back to Back" auf der Welle angeordnet sind. Mit dieser Pumpe lassen sich hohe Drücke erzeugen. In der Regel ist ein Antriebsaggregat auf der Niederdruckseite an die Welle gekuppelt. An der gegenüberliegenden Seite wird das Gehäuse durch den Druckdeckel abgeschlossen. Der Druckdeckel weist eine Flanschpartie auf, mit dem gegen den Innendruck, d.h. den Druck einer gepumpten Flüssigkeit abgedichtet wird. Aus der EP-B- 0 248 104 (= P.6042) ist eine Topfgehäusepumpe des Typs "Back to Back" bekannt, die zwei mehrstufige, auf einer gemeinsamen Welle angeordneten Kreiselpumpen umfasst.

Bei einer Weiterentwicklung dieser bekannten Topfgehäusepumpe bilden der Druckdeckel und der für die Dichtung vorgesehene Flanschpartie eine Einheit. Dabei dient der Flansch gleichzeitig als Befestigungsmittel. Er ist mittels einer Vielzahl von Dehnungsbolzen auf dem stirnseitigen Ende des Gehäuses befestigt. In einer Dichtfläche des Gehäuses ist eine Ringnut eingelassen, in die als Dichtung ein O-Ring eingelegt ist. Der Druck der gepumpten Flüssigkeit bewirkt eine Belastung des Druckdeckels, aufgrund der die abdichtende Flanschfläche so weit abheben kann, dass eine Leckage eintritt. Man versuchte, diesen Mangel zu beheben, indem man die Dichtfläche auf eine schmale Ringzone an der Basis des Flansches reduzierte und einen Kontakt zwischen dem Flansch und der Dichtfläche des Gehäuses ausserhalb der Ringzone durch Zurückschneiden der Flanschoberfläche beseitigte. Dadurch wurde die Flächenpressung im Dichtbereich erhöht, allerdings ohne den gewünschten Effekt einer leckagefreien Dichtung zu erreichen.

Aufgabe der Erfindung ist es, eine Pumpe mit einem abdichtenden Druckdeckel zu schaffen, bei dem die Dichtung leckagefrei bleibt. Diese Aufgabe wird durch die im Anspruch 1 definierte Pumpe gelöst.

Die Hochdruck-Kreiselpumpe in einem Topfgehäuse umfasst einen Druckdeckel (3). Dieser weist eine Flanschpartie mit einem Flansch auf, mit dem der Druckdeckel auf eine stirnseitige und ringförmige Dichtfläche eines Gehäuses durch Aufschrauben befestigt ist. Der Flansch ist durch das Aufschrauben elastisch verformt. Die Dichtfläche des Gehäuses steht im Bereich einer Basiszone des Flansches auf diesem mit einer zweiten Dichtfläche in Kontakt. Die beiden Dichtflächen liegen vor dem Zusammenschrauben auf zwei zumindest angenähert radial sich erstreckenden Kegel- oder Ringflächen. Diese beiden Flächen schliessen einen kleinen Winkel χ ein, der sich bezüglich einer Zentralachse nach aussen öffnet. Nach dem Aufschrauben des Flansches sind dank dessen elastischen Verformungen die beiden Dichtflächen aufeinander gepresst und somit ist der Winkel zwischen den Dichtflächen gleich Null.

Die abhängigen Ansprüche 2 bis 8 betreffen vorteilhafte Ausführungsformen der erfindungsgemässen Pumpe. Eine Verwendung der erfindungsgemässen Pumpe ist Gegenstand des Anspruchs 9.

Nachfolgend wird die Erfindung anhand der Zeichnungen erläutert. Es zeigen:
- Fig. 1: Seitenansicht einer Topfgehäusepumpe,
- Fig. 2: Längsschnitt durch einen Druckdeckel und einen Teil des Gehäuses der in Fig. 1 dargestellten Pumpe,
- Fig. 3: Details zu einer erfindungsgemässen Pumpe im Bereich der Dichtflächen zwischen Druckdeckel und Gehäuse und
- Fig. 4: Details zu Druckkräften, die im Bereich der in Fig. 3 dargestellten Dichtung auftreten.

Eine Topfgehäusepumpe 1, wie sie in Fig. 1 abgebildet ist, ist eine Pumpe des Typs "Back to Back". Sie enthält in einem Gehäuse 2 eine erste Teilpumpe 1a und eine zweite Teilpumpe 1b, die über eine gemeinsame Welle 10 rechts- bzw. linksläufig in Rotation versetzt werden. Das Antriebsende ist mit einem Pfeil 100 angegeben, der die Rotation andeutet. Von einem Saugstutzen 21 am Antriebsende gelangt eine zu fördernde Flüssigkeit durch Kanäle 11 in die Teilpumpe 1a, von der die Flüssigkeit bei einem mittleren Druck p_{L} (200 bis 500 bar) über weitere Kanäle 12a, 12b zum antriebsfernen Ende der Welle transportiert wird, wo sie durch einen Druckdeckel 3 in die Teilpumpe 1b umgelenkt wird. Nach dem Transport durch die zweite Teilpumpe 1b tritt die Flüssigkeit aus einem zentral angeordneten Druckstutzen 22 aus der Pumpe 1 aus, wobei sie einen Enddruck aufweist, der zwischen rund 400 und 1000 bar liegt.

Folgendes gilt auch für eine Pumpe des Typs "In Line", die nur eine Kreiselpumpe umfasst und bei welcher der Druckstutzen am Ende, d. h. beim Druckdeckel angeordnet ist. In diesem Fall muss der Druckdeckel gegen einen Druck p_{L} von 1000 bar abdichten.

Der Druckdeckel 3 der Pumpe 1 weist - siehe auch Fig. 2 - eine Flanschpartie mit einem Flansch 4 auf, der eine abdichtende Funktion hat. Der Druckdeckel 3 trägt in einer profilierten Durchgangsöffnung 31 ein endständiges Wellenlager. Im Druckdeckel 3 eingebaut ist eine Axialschub-Entlastungseinrichtung und eine Wellenabdichtung, mit der ein Flüssigkeitsaustritt in die Umgebung durch einen Druckabbau minimiert wird. Mittels einer Vielzahl von Dehnbolzen 30 (nur einer gezeichnet, in Fig. 2 strichpunktiert) und dem Flansch 4 ist der Druckdeckel 3 auf eine stirnseitige und ringförmige Dichtfläche 20 des Gehäuses 2 aufgeschraubt. Der Flansch 4 wird beim Aufschrauben elastisch so verformt, dass die Dichtfläche 20 des Gehäuses 2 im Bereich einer Basiszone des Flansches 4 auf diesem mit einer zweiten Dichtfläche 40 in Kontakt steht. Die beiden Dichtflächen 20, 40 liegen vor dem Zusammenschrauben auf zwei zumindest angenähert radial sich erstreckenden Kegel- oder Ringflächen, wobei diese beiden Flächen erfindungsgemäss einen kleinen Winkel χ einschliessen, der sich bezüglich einer Zentralachse 101 nach aussen öffnet: siehe Fig. 3. Zwischen den beiden Dichtflächen 20, 40 befindet sich somit ein konischer Spalt. Der Winkel χ dieses konischen Spalts beträgt maximal 1°. Nach dem Aufschrauben des Flansches 4 auf dem Gehäuse 2 sind dank der elastischen Verformung des Flansches 4 die beiden Dichtflächen 20, 40 aufeinander gepresst: der konische Spalt ist geschlossen; der Winkel χ zwischen den Dichtflächen 20, 40 ist in diesem Zustand gleich Null.

Die Dichtfläche 20 des Gehäuses 2 schliesst mit der Zentralachse 101 oder mit einer zu dieser parallelen Geraden einen Winkel α ein. Die zweite Dichtfläche 40 schliesst entsprechend einen Winkel β ein. Die Summe der drei Winkel α, β und χ beträgt 180°. Vorzugsweise ist α ein rechter Winkel. Durch die Verformung des Flansches 4 wird χ gleich Null; somit ist für α = 90° auch β = 90° (= β' in Fig. 4).

Die Dichtfläche 20 des Gehäuses 2 enthält mindestens eine Ringnut 25, wobei in jede Ringnut 25 eine Dichtung - insbesondere ein O-Ringeingelegt ist. Der Dichtungsring ist mit einem strichpunktierten Kreis 5' angedeutet. Durch den Kontakt der beiden Dichtflächen 20, 40 bildet jede Ringnut 25 mit der aufliegenden zweiten Dichtfläche 40 eine weitgehend geschlossene Kammer.

In Fig. 4 ist der Zustand mit aufgeschraubtem Flansch 4 dargestellt. Beim Aufschrauben legt sich die zweite Dichtfläche 40 zuerst im Innenbereich auf die Dichtfläche 20 des Gehäuses 2 an. Daher ist ein Kontaktdruck p_{F} des Flansches 4 dort am grössten und nimmt mit zunehmendem Radius r ab: siehe das Diagramm auf der rechten Seite der Fig. 4, in dem der Druckverlauf innerhalb des Kontaktbereichs, nämlich der Basiszone des Flansches 4, dargestellt ist. Die Flüssigkeit mit einem Druck p_{L} (vgl. Diagramm rechts in Fig. 4) kann zwischen den Dichtflächen 20 und 40 bis in die Nut 25 vordringen, so dass der Dichtungsring 5 radial nach aussen gepresst wird. Ausserhalb der Dichtung ist der Druck p = p₀ (beispielsweise Umgebungsdruck). Ein flüssigkeitsdurchlässiger Spalt zwischen den Dichtflächen 20, 40 ist so eng, dass das Material des Dichtungsrings 5 nicht in diese Zwischenräume extrudiert werden kann. Damit der Flansch 4 nicht abhebt, muss der Kontaktdruck p_{F} gegenüber dem Flüssigkeitsdruck p_{L} genügend gross sein. Je grösser der Winkel χ gewählt wird, desto grösser ist p_{F} im Kontaktbereich. Es ist daher möglich, den Kontaktdruck p_{F} so vorzugeben, dass der Flansch 4 nicht abheben kann. Der Druckdeckel 3 bzw. dessen Flansch 4 kann so ausgebildet werden, dass bei einem Innendruck von bis zu 1000 bar - oder auch mehr - die beiden Dichtflächen 20, 40 in der Basiszone des Flansches 4 in Kontakt bleiben.

Mit Vorteil sind zwei konzentrische Ringnuten 25 mit Dichtungsringen 5 vorgesehen (nicht dargestellt). Zwischen den beiden Ringnuten 25 kann ein Sensor angeordnet werden, mit dem Flüssigkeit, die aufgrund einer Leckage durch die weiter innen liegende Dichtung fliessen könnte, registrierbar ist.

Die zweite Dichtfläche 40 muss nicht notwendigerweise auf einer Kegelfläche liegen; sie kann auch leicht bauchig (konvex) ausgebildet sein.

Das Gehäuse 2 und/oder der Druckdeckel 3 wird in der Regel aus einem metallischen Material, insbesondere geschmiedetem Stahl hergestellt.

Die erfindungsgemässe Pumpe kann zur Förderung von Wasser oder einer wässrigen Lösung - insbesondere Meerwasser - bei einem Druck von mindestens 500 bar verwendet werden. Der Druck kann auch bis zu 1000 bar oder mehr betragen.

## Patentansprüche

1. Hochdruck-Kreiselpumpe in einem Topfgehäuse mit einem Druckdeckel (3), der eine Flanschpartie mit einem Flansch (4) aufweist, mit dem der Druckdeckel auf eine stirnseitige und ringförmige Dichtfläche (20) eines Gehäuses (2) durch Aufschrauben befestigt ist, wobei der Flansch durch das Aufschrauben elastisch verformt ist, die Dichtfläche des Gehäuses im Bereich einer Basiszone des Flansches auf diesem mit einer zweiten Dichtfläche (40) in Kontakt steht, **dadurch gekennzeichnet dass**, die beiden Dichtflächen (20, 40) vor dem Zusammenschrauben auf zwei zumindest angenähert radial sich erstreckenden Kegel- oder Ringflächen liegen und diese beiden Flächen einen kleinen Winkel χ einschliessen, der sich bezüglich einer Zentralachse (101) nach aussen öffnet, so dass nach dem Aufschrauben des Flansches dank dessen elastischen Verformungen die beiden Dichtflächen aufeinander gepresst sind und somit der Winkel zwischen den Dichtflächen gleich Null ist.

2. Pumpe nach Anspruch 1, **dadurch gekennzeichnet, dass** die Dichtfläche (20) des Gehäuses (2) mit der Zentralachse (101) einen Winkel α, die zweite Dichtfläche (40) einen Winkel β einschliessen, wobei die Summe der drei Winkel α, β und χ 180° beträgt und α vorzugsweise ein rechter Winkel ist.

3. Pumpe nach Anspruch 1 oder 2, **dadurch gekennzeichnet, dass** die Dichtfläche (20) des Gehäuses (2) mindestens eine Ringnut (25) enthält, wobei in jede Ringnut eine Dichtung (5) - insbesondere ein O-Ring - eingelegt ist.

4. Pumpe nach einem der Ansprüche 1 bis 3, **dadurch gekennzeichnet, dass** durch den Kontakt der beiden Dichtflächen (20, 40) jede Ringnut (25) mit der aufliegenden zweiten Dichtfläche (40) eine weitgehend geschlossene Kammer bildet, so dass ein Eintreten von Flüssigkeit in diese Kammer möglich, jedoch ein Austreten von Dichtungsmaterial durch Extrusion verhindert ist.

5. Pumpe nach Anspruch 3 oder 4, **dadurch gekennzeichnet, dass** zwei konzentrische Ringnuten (25) mit Dichtungsringen (5) vorgesehen sind und dass zwischen den Ringnuten ein Sensor zur Registrierung einer Leckage durch die innen liegende Dichtung angeordnet ist.

6. Pumpe nach einem der Ansprüche 1 bis 5, **dadurch gekennzeichnet, dass** der Druckdeckel (3) so ausgebildet ist, dass bei einem Innendruck von bis zu 1000 bar oder mehr die beiden Dichtflächen (20, 40) in der Basiszone des Flansches in Kontakt bleiben.

7. Pumpe nach einem der Ansprüche 1 bis 6, **dadurch gekennzeichnet, dass** die zweite Dichtfläche (40) leicht konvex ausgebildet ist.

8. Pumpe nach einem der Ansprüche 1 bis 7, **dadurch gekennzeichnet, dass** das Gehäuse (2) und/oder der Druckdeckel (3) aus metallischem Material, insbesondere geschmiedetem Stahl, hergestellt sind.

9. Verwendung einer Pumpe (1) gemäss einem der Ansprüche 1 bis 8 zur Förderung von Wasser oder einer wässrigen Lösung - insbesondere Meerwasser - bei einem Druck von mindestens 500 bar.

## Claims

1. A high pressure rotary pump in a pot housing with a pressure cover (3) which has a flange part with a flange (4) with which the pressure cover is fastened to annular sealing end surface (20) of a housing (2) by being screwed into place, with the flange being elastically deformed by the screwing into place, the sealing surface of the housing standing in contact with the flange in the region of a base zone of the flange with a second sealing surface (40), **characterised in that** the two sealing surfaces (20, 40) lie on two at least approximately radially extending conical or annular surfaces prior to being screwed together and these two surfaces enclosing a small angle χ which opens outwardly with respect to a central axis (101) such that, after the screwing up of the flange, the two sealing surfaces are pressed onto one another thanks to its elastic deformations and thus the angle between the sealing surfaces is equal to zero.

2. A pump in accordance with claim 1, **characterised in that** the sealing surface (20) of the housing (2) encloses an angle α with the central axis (101) and the second sealing surface (40) encloses an angle β, wherein the sum of the three angles α, β and χ amounts to 180° and α is preferably a right angle.

3. A pump in accordance with claim 1 or claim 2, **characterised in that** the sealing surface (20) of the housing (2) contains at least one annular groove (25), with a seal (5) - in particular an O ring - being placed into each annular groove.

4. A pump in accordance with any one of claims 1 to 3, **characterised in that**, due to the contact of the two sealing surfaces (20, 40), each annular groove (25) forms a largely closed chamber with the contacting second sealing surface (40) such that an entry of liquid into this chamber is possible, but an escape of sealing material by extrusion is prevented.

5. A pump in accordance with claim 3 or claim 4, **characterised in that** two concentric annular grooves (25) with sealing rings (5) are provided; and **in that** a sensor is arranged between the annular grooves for the registration of a leak through the inwardly disposed seal.

6. A pump in accordance with any one of claims 1 to 5, **characterised in that** the pressure cover (3) is formed such that, with an internal pressure of up to 1000 bar or more, the two sealing surfaces (20, 40) remain in contact in the base zone of the flange.

7. A pump in accordance with any one of claims 1 to 6, **characterised in that** the second sealing surface (40) is made slightly convex.

8. A pump in accordance with any one of claims 1 to 7, **characterised in that** the housing (2) and/or the pressure cover (3) are produced from metallic material, in particular from forged steel.

9. Use of a pump (1) in accordance with any one of claims 1 to 8 for the transport of water or of an aqueous solution - in particular seawater - at a pressure of at least 500 bar.

## Revendications

1. Pompe centrifuge à haute pression dans un boîtier en pot avec un couvercle de pression (3), qui présente une partie de bride avec une bride (4), par laquelle le couvercle de pression est fixé sur une face d'étanchéité annulaire (20) située au côté frontal d'un boîtier (2) par vissage, où la bride est déformée élastiquement par le vissage, la face d'étanchéité du boîtier, au voisinage d'une zone de base de la bride, est en contact sur celle-ci avec une seconde face d'étanchéité (40), **caractérisée en ce que** les deux faces d'étanchéité (20, 40) se situent avant le vissage sur deux faces coniques ou annulaires s'étendant au moins d'une manière approximativement radiale, et ces deux faces forment un petit angle (χ) qui s'ouvre relativement à un axe central (101) vers l'extérieur de sorte qu'après le vissage de la bride, grâce aux déformations élastiques de celle-ci, les deux faces d'étanchéité sont appliquées par pression l'une à l'autre et que de ce fait l'angle entre les faces d'étanchéité est égal à zéro.

2. Pompe selon la revendication 1, **caractérisée en ce que** la face d'étanchéité (20) du boîtier (2) forme avec l'axe central (101) un angle α, la seconde face d'étanchéité (40) un angle β, où la somme des trois angles α, β, χ est de 180° et α est de préférence un angle droit.

3. Pompe selon la revendication 1 ou 2, **caractérisée en ce que** la face d'étanchéité (20) du boîtier (2) comprend au moins une rainure annulaire (25), où est placé dans chaque rainure annulaire un joint d'étanchéité (5), en particulier un joint torique.

4. Pompe selon l'une des revendications 1 à 3, **caractérisée en ce que** par le contact des deux faces d'étanchéité (20, 40), chaque rainure annulaire (25) forme avec la seconde face d'étanchéité appliquée (40) une chambre sensiblement fermée de sorte qu'une entrée de liquide dans cette chambre est possible, cependant une sortie de matériau d'étanchéité par extrusion est empêchée.

5. Pompe selon la revendication 3 ou 4, **caractérisée en ce que** deux rainures annulaires concentriques (25) avec des bagues d'étanchéité (5) sont prévues, et **en ce qu'**un capteur pour enregistrer une fuite à travers le joint d'étanchéité situé à l'intérieur est disposé entre les rainures annulaires.

6. Pompe selon l'une des revendications 1 à 5, **caractérisée en ce que** le couvercle de pression (3) est réalisé de façon que lors d'une pression intérieure de jusqu'à 1000 bars ou plus, les deux faces d'étanchéité (20, 40) restent en contact dans la zone de base de la bride.

7. Pompe selon l'une des revendications 1 à 6, **caractérisée en ce que** la seconde face d'étanchéité (40) est réalisée d'une manière légèrement convexe.

8. Pompe selon l'une des revendications 1 à 7, **caractérisée en ce que** le boîtier (2) et/ou le couvercle de pression (3) sont réalisés en un matériau métallique, en particulier en acier de forge.

9. Utilisation d'une pompe (1) selon l'une des revendications 1 à 8 pour le convoyage d'eau ou d'une solution aqueuse, en particulier d'eau de mer, à une pression d'au moins 500 bars.
